# FASCICULE DE BREVET EUROPEEN

(11) **EP 0 131 498 B1**
(45) Date de publication et mention de la délivrance du brevet: **27.08.1986**
(21) Numéro de dépôt: 84401280.7
(22) Date de dépôt: 20.06.1984
(51) Int. Cl.: B61B 12/12

(54) **Dispositif de dégagement d'une traverse d'entraînement par friction d'une pince de télésiège**
Enteisungsvorrichtung für Reibungsklemmen-Mitnehmer-Wagen bei Sesselliftbahnen
De-icing device for a cable gripper friction drive carriage for monocable chair lifts

(30) Priorité: 06.07.1983 FR 8311475
(43) Date de publication de la demande: 16.01.1985
(73) Titulaire: POMAGALSKI S.A., 38600 Fontaine (FR)
(72) Inventeur: Tarassoff, Serge, F-38600 Fontaine (FR)
(74) Mandataire: Kern, Paul

## Description

L'invention est relative à une installation de transport à câble aérien, notamment télécabine ou télésiège débrayable comprenant un chariot de pince susceptible d'être accouplé en ligne audit câble pour transporter le siège ou la cabine suspendue au chariot, et de circuler en station, après désaccouplement du câble, sur des rails de transfert en étant entraîné par des roues fixes d'entraînement coopérant par friction avec une traverse d'entraînement solidaire du chariot.

De telles installations à câble aérien sont généralement installées en haute montage et exposées à des conditions climatiques rigoureuses. Pendant les périodes d'arrêt, notamment la nuit, se produisent fréquemment des dépôts de neige, de givre et de glace, susceptibles d'entraver le bon fonctionnement de l'appareil. Lors de l'étude de la pince débrayable, objet du brevet français N° 2.497.750 (& EP-B-56919), un soin particulier a été apporté à ce problème de neige ou de givre et, en service, il s'est avéré que cette pince fonctionne parfaitement lors de la remise en route de l'installation, même si elle est restée exposée aux intempéries pendant une longue période. Cette nouvelle pince a permis la mise au point d'un télésiège débrayable dont les sièges restent en ligne pendant la nuit. Dans les stations, les pinces sont débrayées du câble et elles circulent sur des rails de transfert en étant entraînées par des roues à pneumatique qui engagent une traverse longitudinale solidaire du chariot de pince. Un tel entraînement présente de nombreux avantages de souplesse et de fiabilité et convient notamment au freinage des chariots de pince à l'entrée en station et/ou à leur accélération et synchronisation en sortie de station. La traverse d'entraînement en forme de plaque horizontale est particulièrement exposée à une accumulation de neige et de givre qui risque de diminuer l'adhérence des pneumatiques et de perturber l'entraînement des sièges en station. Ce phénomène apparaît essentiellement au démarrage de l'installation, pendant la période de fonctionnement à vitesse réduite où les forces d'inertie sont insuffisantes pour pallier le manque d'adhérence d'un pneumatique d'entraînement.

La présente invention a pour but de remédier à cet inconvénient et de permettre la réalisation d'une installation à entraînement fiable en station par friction des chariots en toutes circonstances.

L'installation de transport selon la présente invention est caractérisée en ce qu'elle comporte des moyens de dégagement coopérant avec ladite traverse d'entraînement pour dégager la surface de friction de la traverse du dépôt de neige et/ou de glace et permettre un entraînement positif du chariot.

A l'entrée en station et avantageusement en avant des roues d'entraînement, on dispose un organe de dégagement de la surface de friction de la traverse de la neige, du givre ou de la glace pour assurer un entraînement positif dès le premier passage du chariot en station. Les passages suivants sont bien entendu facilités par l'autonettoyage résultant des vibrations et frictions en fonctionnement de l'installation.

Selon un premier mode de mise en oeuvre de l'installation, la surface de friction est recouverte par un capot de protection qui peut être mis en place à chaque sortie de station ou, de préférence, à la dernière sortie de la pince avant une période d'arrêt de l'installation. Ce capot, sur lequel s'accumulent la neige et le givre, est enlevé à l'entrée en station de façon à dégager la surface de friction qui coopère avec la bande de roulement du pneumatique d'entraînement sans aucun risque de glissement. L'enlèvement et éventuellement la mise en place du capot sont de préférence automatiques, au passage du chariot de pince sur un tronçon de commande. Le capot peut être une plaque articulée à la traverse dont le pivotement est commandé par un volet fixe disposé le long de la trajectoire du chariot.

Selon une variante de mise en oeuvre de l'invention, le dépôt de neige, de givre ou de glace est enlevé par une action mécanique exercée par différents moyens utilisés séparemment ou en combinaison, et dont certains sont décrits ci-dessous plus en détail à titre d'exemples. Ces moyens mé- caniquessont avantageusement rendus inactifs en fonctionnement normal de l'installation, lorsque les traverses sont dégagées, de façon à limiter l'usure et le freinage de l'installation. Une simple brosse rotative en fil souple, notamment métallique, peut frotter longitudinalement une traverse défilant sous la brosse et balayer la neige déposée. La brosse est entraînée en rotation en sens inverse du déplacement du chariot pour additionner les vitesses tangentielles de balayage. Il est également possible de disposer une ou plusieurs brosses transversalement à la traverse et prévoir un brossage de plus en plus énergique au cours de la progression de la traverse. L'entraînement des brosses est réalisé par tout moyen approprié, par exemple par un moteur électrique individuel ou commun, ou par connexion du mouvement avec celui du câble.

Dans une installation simplifiée, la brosse peut être stationnaire, le balayage s'effectuant par le simple passage de la traverse sous la brosse. Pour enlever des épaisseurs importantes de neige, une raclette ou un déflecteur est disposé devant la brosse pour racler la neige avant l'opération de brossage.

Pour l'enlèvement de la glace, des moyens plus énergiques sont souvent nécessaires et, selon l'invention, on utilise des roues à picots, par exemple des roues cloutées ou des roues à aiguilles pressées fortement sur la traverse. La roue tourne dans le sens et en synchronisme avec la traverse et les picots s'incrustent dans la couche de glace et la font éclater. Les aiguilles peuvent être mobiles radialement et percuter la glace.

D'autres avantages et caractéristiques de l'invention ressortiront plus clairement de la description qui va suivre de différents modes de mise en œuvre de l'invention, donnés à titre d'exemples non limitatifs et représentés aux dessins annexés, dans lesquels:
- la figure 1 est une vue schématique en perspective d'une station d'une installation selon l'invention;
- la figure 2 est une vue à échelle agrandie et en coupe d'une pince débrayable de l'installation selon la fig. 1, représentée en position accouplée au câble, la traverse étant recouverte;
- la figure 3 est une vue analogue à celle de la fig. 2, la traverse étant dégagée et coopérant avec une roue d'entraînement à friciton;
- la figure 4 est une vue schématique en élévation d'une traverse passant sous un organe de brossage longitudinal;
- la figure 5 est une vue en plan du dispositif selon la fig. 4;
- la figure 6, analogue à la fig. 4, illustre une variante de réalisation à brossage transversale;
- les figures 7 et 8, analogues aux fig. 4, 5, illustrent une autre variante de réalisation à brosse fixe;
- les figures 9, 10, 11, analogues à la fig. 4, montrent trois autres modes de réalisation;
- la figure 12 est une vue de détail en coupe de dispositif d'actionnement des aiguilles de la roue selon la fig. 11.

Sur la figure 1, un câble aérien 10 d'un télésiège s'étend entre deux stations d'extrémité, en passant dans les stations sur des poulies d'extrémité 12 dont l'une, motrice, entraîne le câble en continu. Le télésiège représenté est du type monocâble, le câble 10 étant du câble porteur-tracteur, mais l'invention s'applique à une installation bicâble ainsi qu'à des télécabines et télébennes. A l'entrée 16 de la station, les sièges 14 sont désaccouplés du câble 10 par ouverture d'une pince 17 d'accouplement, au passage d'un tronçon équipé d'un guide 32 de commande d'ouverture de la pince. La pince 17 est agencée en chariot 26 de support du siège 14, équipé de roues 19 qui roulent sur un rail de transfert 18 à vitesse réduite pour permettre un débarquement et un embarquement des passagers. A la sortie 20 de la station, le siège 14 est accéléré par un dispositif de lancement par gravité et/ou à roues 22 d'entraînement par friction, avant d'être accouplé au câble 10. Seule l'une des stations est représentée sur la fig. 1, l'autre pouvant être identique. La décélération du siège 14, désaccouplé du câble 10 à l'entrée 16 de la station, est réalisée par un train de roues 24 à bandage pneumatique engageant par friction une traverse 34 solidaire du chariot 26 de support du siège 14. Une chaîne de transfert 28 à taquets d'entraînement 30 s'étend le long d'une partie du rail de transfert 18 en circuit fermé et est entraînée par un moteur. La chaîne 28 propulse, par les taquets 30, les sièges 14 sur le rail 18 le long des quais de débarquement et d'embarquement. Un tel télésiège est bien connu et il est inutile de le décrire plus en détail.

En se référant plus particulièrement aux figures 2 et 3, qui représentent un chariot 26 de pince, on voit que la traverse 34 en forme de plaque s'étend horizontalement au-dessus du chariot 26 dans la direction du câble 10 en présentant une face supérieure de friction 36 coopérant avec la bande de roulement des roues à pneumatique 22, 24. Sur le bord longitudinal de la traverse 34 est articulé un capot 38 susceptible de coiffer ou de recouvrir en position active la surface 36. En position relevée du capot 38, la surface 36 est totalement dégagée. L'abaissement ou le relèvement du capot 38 peut être manuel ou de préférence automatique, notamment par un volet de commande 40, qui s'étend sur une section de la trajectoire de déplacement du chariot pour engager le capot 38 à son passage et le basculer d'une position vers l'autre. De tels systèmes de commande par volet fixe sont bien connus pour la commande des pinces ou des portes de cabines.

En fin de journée ou de période de fonctionnement, le capot 38 est mis en place sur la surface 36 à la sortie du siège 14 de la station. La neige ou la glace se dépose sur ce capot 38. A la reprise et à l'entrée du siège 14 en station, le capot 38 est relevé, notamment par le volet-guide 40, pour dégager totalement la surface 36 qui coopère après débrayage de la pince avec les roues 22, 24 sans aucun risque de glissement. Les roues 22,24 peuvent s'étendre sur toute la longueur du rail de transfert 18 ou de la manière représentée à la figure 1 sur une partie de celui-ci. En période d'intempéries, il est possible de mettre en place le capot 38 à chaque sortie du chariot-pince 26, ce capot pouvant d'ailleurs être agencé différemment et être amovible.

Les figures 4 et 5 illustrent une variante de réalisation à brosse rotative 42 de dégagement de la surface de friction 36. L'axe 44 de la brosse 42 est perpendiculaire à la traverse 34 ou est faiblement incliné par rapport à cette perpendiculaire et est entraîné en rotation par un moteur 46, par exemple électrique et de vitesse réglable ou animé par le mouvement du câble lui-même. La brosse 42 est disposée au-dessus de la trajectoire de la traverse 34, de façon à balayer la surface 36 au passage du chariot 26. La position légèrement inclinée de la brosse 42 favorise le dégagement sur le côté de la -neige balayée. Le sens de rotation de la brosse 42 est inverse à celui de défilement de la traverse 34 pour accentuer l'effet de brossage. La brosse peut être métallique ou en un autre matériau résistant, et sa hauteur par rapport à la traverse 34 est réglable pour modifier la force d'application.

Un dispositif plus élaboré faisant usage de plusieurs brosses successives est représenté sur la fig. 6 où la traverse 34 schématise le chariot 26. Cinq brosses 48 sont échelonnées sur un arbre 50 qui s'étend dans la direction longitudinale de la traverse 34 et est entraîné en rotation par un moteur 52. Les brosses 48 sont disposées transversalement à la traverse 34 qui défile successivement sous les différentes brosses, et les mouvements combinés de la traverse et de la brosse réalisent un balayage latéral efficace. Les caractéristiques des brosses 48 ne sont pas identiques, de façon à exercer un brossage de plus en plus fin au cours de la progression de la traverse 34. L'arbre 50 est légèrement incliné pour appliquer la dernière brosse plus énergiquement que la première, et la hauteur et/ou l'inclinaison de l'arbre sont réglables. Un choix approprié du nombre et des caractéristiques des différentes brosses 48, de leur vitesse de rotation, laquelle n'est pas obligatoirement identique, et de leur force d'application permettent une modulation et une adaptation à toutes les conditions pouvant se présenter en pratique.

En se référant aux fig. 7 et 8, on voit un mode de mise en oeuvre simplifié, à brosse fixe 54 précédée d'un déflecteur en forme de raclette fixe 56. La raclette 56 ne vient pas au contact de la surface 36 de la traverse 34, mais chasse la neige accumulée avant le passage de la traverse sous la brosse 54 qui frotte la surface 36 à une vitesse correspondant à celle d'avancement du chariot 26. L'action de ce système statique est limitée et, comme les autres systèmes précités à brosses rotatives, il est inefficace en présence d'une couche de glace. Dans ce cas, il est nécessaire d'utiliser l'un des systèmes décrits ci-dessous.

La figure 9 montre un dispositif de déglaçage utilisant une roue 58 à bandage pneumatique clouté, montée à rotation sur un axe perpendiculaire à la trajectoire de la traverse 34. Les pointes en acier 60 de la roue 58 s'incrustent dans la glace recouvrant la traverse 34 en la faisant éclater. La roue 58 est entraînée en rotation dans le même sens et en synchronisme de la traverse 34 par tout moyen opérant 62. La position en hauteur de la roue 58 et éventuellement la pression de gonflage peuvent être réglées.

Une action plus énergique est obtenue par le système à roue 64 en un matériau dur portant sur son pourtour des picots 66 en acier représenté à la figure 10. La roue 64 est portée par un levier 68, soumis à l'action d'un ressort 70, sollicitant la roue 64 en appui et en alignement de la traverse 34. La roue 64 est montée folle, mais elle est appliquée avec force contre la surface 36 de la traverse 34 pour faire pénétrer les picots 66 dans la glace. Le ressort 70 peut être remplacé par un vérin hydraulique, pneumatique ou électrique ou un système de contrepoids, la force d'application étant avantageusement réglable. La roue 64 peut, bien entendu, être entraînée en rotation en synchronisme du déplacement de la traverse.

Le système selon les figures 11 et 12 est analogue aux systèmes précités, mais réalise un martelage de la glace par des picots ou aiguilles 72 montées à coulissement radial suivant des rayons d'une roue 74 entraînée en rotation par un moteur 76 en synchronisme avec la traverse 34. Au centre de la roue 74 est disposée une came 78 de contour polygonal, notamment carré, contre lequel est sollicité un poussoir 80 solidaire d'un piston 82 monté à coulissement dans l'évidement radial 84 dans lequel est logé un deuxième piston 86 portant l'aiguille 72. La came 78 est entraînée en rotation en imposant au piston 82 un mouvement de va-et- vient qui est transmis à l'aiguille 72 par le piston 86. L'aiguille 72 frappe la glace, le jeu entre les deux pistons 82, 86 étant suffisant pour éviter tout contact mécanique. Pendant le martelage, la roue 74 tourne en accompagnant la traverse 34 dans son déplacement. Des dispositifs analogues de percussion sont bien entendu réalisables par le spécialiste. L'ensemble est réglable en hauteur, et la fréquence de percussion peut être modifiée.

Tous les systèmes susmentionnés sont amovibles ou rétractables en une position inactive lorsqu'ils sont inutiles, afin de ne pas entraver le fonctionnement normal de l'installation. Ils sont disposés à l'entrée de la station sur le tronçon à grande vitesse avant le débrayage du chariot du câble ou en un point quelconque en station, notamment sur la trajectoire de contournement à déplacement lent du chariot. Plusieurs de ces systèmes sont combinés pour obtenir un effet complémentaire, par exemple de déglaçage et de déneigement de la traverse 34. Ces dispositifs sont applicables à des installations existantes.

## Revendications

1. Installation à transport à câble aérien (10), notamment télécabine ou télésiège débrayable, comprenant un chariot (26) de pince susceptible d'être accouplé en ligne audit câble (10) pour transporter le siège (14) ou la cabine suspendue au chariot et de circuler en station, après désaccouplement du câble, sur des rails (18) de transfert en étant entraîné par des roues (22, 24) fixes d'entraînement coopérant par friction avec unetraverse (34) d'entraînement solidaire du chariot (26), caractérisée en ce qu'elle comporte des moyens de dégagement (38; 42, 48, 54; 56; 58; 64; 74) coopérant avec ladite traverse (34) d'entraînement pour dégager la surface de friction (36) de la traverse d'éventuels dépôts de neige, de givre ou de glace et permettre ainsi un entraînement positif du chariot.

2. Installation selon la revendication 1, comprenant un train de roues (24) disposé à l'entrée de la station pour freiner le chariot (26) désaccouplé du câble (10), caractérisée en ce que lesdits moyens de dégagement sont disposés à l'entrée de la station en amont dudit train de roues.

3. Installation selon la revendication 1 ou 2, caractérisée en ce que lesdits moyens de dégagement comportent un élément (38) de recouvrement de ladite surface (36) de friction susceptible d'être enlevé avec le dépôt de neige pour dégager ladite surface.

4. Installation selon la revendication 3, caractérisée en ce que ledit élément (38) de recouvrement en forme de plaque est articulé sur le bord de la traverse (34) pour occuper sélectivement une position de recouvrement et une position de décou- vrement de ladite surface (36) et que des moyens (40) de commande s'étendant le long de la trajectoire de déplacement du chariot (26) commandent le pivotement de la plaque en position de décou- vrement.

5. Installation selon la revendication 1 ou 2, caractérisée en ce qu'elle comporte des moyens mécaniques (42, 48, 54, 56, 58, 64, 74) d'élimination de la neige et/ou de la glace déposée sur la surface (36) de friction, lesdits moyens étant disposés sur la trajectoire du chariot (26) pour coopérer avec ladite surface au passage du chariot.

6. Installation selon la revendication 5, caractérisée en ce que lesdits moyens mécaniques comportent une brosse rotative (42) montée à rotation sur un axe fixe (44) perpendiculaire ou faiblement incliné par rapport à la perpendiculaire à la trajectoire de déplacement du chariot (26) pour balayer la neige et/ou la glace, ladite brosse étant entraînée en rotation en sens inverse de la direction d'avancement du chariot.

7. Installation selon la revendication 5, caractérisée en ce que lesdits moyens mécaniques comportent une ou plusieurs brosses rotatives (48) transversales échelonnées le long de la trajectoire du chariot (26) et montées à rotation sur un axe (50) parallèle à ladite trajectoire, lesdites brosses (48) étant agencées pour dégager progressivement la surface de friction.

8. Installation selon la revendication 5, caractérisée en ce que lesdits moyens mécaniques comportent une raclette fixe (56) sous laquelle défile ladite surface au passage du chariot (26), suivi d'une brosse stationnaire (54).

9. Installation selon la revendication 5, caractérisée en ce que lesdits moyens mécaniques comportent une roue à picots (58, 64, 74) tournant dans le sens de déplacement du chariot (26) pour picoter la glace déposée sur ladite surface.

10. Installation selon la revendication 9, caractérisée en ce que lesdits picots (72) sont montés mobiles radialement sur une roue (74) en appui de la traverse (34), lesdits picots étant actionnés mécaniquement pour marteler ladite glace.

## Patentansprüche

1. Luftseiltransportanlage, insbesondere entkuppelbare Sesselbahn oder Kabinenseilbahn mit einem an dem Seil (10) auf der Bahn kuppelbaren Klemmenlaufwerk (26) zum Fördern des an dem Laufwerk hängenden Sessels (14) oder Kabine und zum Umlaufen auf Überführungsschienen (18) nach Entkuppeln vom Seil in der Station, wobei feststehende Antriebsräder (22, 24) zum Antrieb durch Reibung mit einer von dem Laufwerk (26) getragenen Antriebsquerleiste (34) zusammenwirken, dadurch gekennzeichnet, dass sie Befreiungsmittel (38; 42, 48, 54; 56; 58; 64; 74) aufweist, die zur Befreiung von etwaigen Schnee-, Eis- oder Frostbelägen der Reibungsfläche (36) der Querleiste mit der genannten Querleiste (34) zusammenwirken und so einen positiven Antrieb des Laufwerkes ermöglichen.

2. Anlage nach Anspruch 1, mit einer an dem Stationseingang aufgestellten Räderreihe (24) zum Abbremsen des vom Seil (10) entkuppelten Laufwerkes (26), dadurch gekennzeichnet, dass die genannten Befreiungsmittel am Stationseingang vor der genannten Räderreihe aufgestellt sind.

3. Anlage nach Anspruch 1 oder 2, dadurch gekennzeichnet, dass die genannten Befreiungsmittel ein Überdeckungselement (38) der genannten Reibungsfläche (36) aufweisen, das mit dem Schneebelag zur Befreiung der genannten Fläche abnehmbar ist.

4. Anlage nach Anspruch 3, dadurch gekennzeichnet, dass das plattenförmige Überdeckungselement (38) an dem Rand der Querleiste (34) angelenkt ist, um wahlweise in einer bedeckten Lage und einer befreiten Lage der genannten Fläche (36) zu sein, und dass sich längs der Laufwerkbahn erstreckende Steuermittel (40) das Kippen der Platte in die Befreiungslage steuern.

5. Anlage nach Anspruch 1 oder 2, dadurch gekennzeichnet, dass sie mechanische Mittel (42, 48, 54, 56, 58, 64, 74) zum Wegschaffen des Schnees und/oder des auf der Reibungsfläche (36) abgesetzten Eises aufweist, wobei die genannten Mittel auf der Laufwerkbahn stehen, um mit der genannten Fläche bei der Durchfahrt des Laufwerkes (26) zusammenzuwirken.

6. Anlage nach Anspruch 5, dadurch gekennzeichnet, dass die genannten mechanischen Mittel eine auf einer senkrecht oder leicht geneigten gegenüber der Senkrechten zur Laufwerkbewegungsbahn feststehenden Achse (44) drehbar gelagerte Rotationsbürste (42) aufweisen, um das Eis und/oder den Schnee abzufegen, wobei die Bürste entgegen der Vorwärtsbewegungsrichtung des Laufwerkes (26) dreht.

7. Anlage nach Anspruch 5, dadurch gekennzeichnet, dass die genannten mechanischen Mittel eine oder mehrere quer und längs der Laufwerkbahn gestaffelte Rotationsbürsten (48) aufweisen, die auf einer parallel zur genannten Bahn stehenden Achse (50) drehbar gelagert sind, wobei die genannten Bürsten (48) zur allmählichen Befreiung der Reibungsfläche angeordnet sind.

8. Anlage nach Anspruch 5, dadurch gekennzeichnet, dass die genannten mechanischen Mittel einen feststehenden Kratzer (56) aufweisen, unter dem die genannte Fläche bei der Durchfahrt des Laufwerkes (26) läuft, und der von einer feststehenden Bürste (54) gefolgt wird.

9. Anlage nach Anspruch 5, dadurch gekennzeichnet, das die genannten mechanischen Mittel ein in der Laufwerkrichtung drehendes Spitzenrad (58,64,74) aufweisen zum Abhämmern des Eises auf der genannten Fläche.

10. Anlage nach Anspruch 9, dadurch gekennzeichnet, dass die genannten Spitzen (72) radial auf ein auf die Querleiste (34) gestütztes Rad (74) verschiebbar sind, wobei die genannten Spitzen mechanisch zum Abhämmern des Eises angetrieben werden.

## Claims

1. Overhead cable (10) transport installation, in particular a detachable gondola lift or chairlift comprising a grip carriage (26) which may be coupled on said cable (10) on the line to transport the chair (14) or the gondola hanging on the carriage and to run in the terminal after uncoupling from the cable on transfer rails (18) being driven by stationary driving wheels (22, 24) which frictionally engage a driving plate (34) secured to the carriage, characterized in that it comprises clearing means (38; 42,48, 54; 56; 58; 64; 74) cooperating with said driving plate (34) to clear the friction face (36) of the plate from eventual deposit of snow, frozen precipitant or ice and so to permit a positive drive of the carriage.

2. Installation according to claim 1, having at the terminal entrance a set of braking wheels (24) of the carriage (26) uncoupled from the cable (10), characterized in that said clearing means are located at the terminal entrance before said set of wheels.

3. installation according to claim 1 or 2, characterized in that said clearing means comprises a cover device (38) of said friction face (36) raisable with the snow deposit for clearing said face.

4. Installation according to claim 3, characterized in that said plate shaped cover device (38) is pivotally mounted on the edge of said plate (34) for selectively come into a covering position and an uncovered position of said face (36) and that control means (40) extending along the carriage travel path controls the pivotment of the plate into the uncovered position.

5. Installation according to claim 1 or2, characterized in that it comprises mechanical means (42, 48,54,56,58,64,74) for clearing the snow and/or the ice covering said friction face (36), said means being disposed on the carriage (26) travel path so as to cooperate with said face at the passage of the carriage-

6. Installation according to claim 5, characterized in that said mechanical means comprises a brush (42) rotatably mounted on a stationary axis (44) perpendicular or slightly inclined with res- pecttothe perpendicular of the carriage (26) travel path to sweep away the snow and/or the ice, said brush being rotatably driven in a direction opposite to the carriage moving direction.

7. Installation according to claim 5, characterized in that said mechanical means comprises one or more rotatable transversal brushes (48) staggered along the carriage (26) travel path and rotatably mounted on an axis (50) extending parallel to said path, said brushes (48) being disposed for progressively clearing the friction face.

8. Installation according to claim 5, characterized in that said mechanical means comprises a stationary scraper (56), said face passing thereunder at the passage of the carriage (26), and thereafter a stationary brush (54).

9. Installation according to claim 5, characterized in that said mechanical means comprises a wheel having picks (58, 64, 74), which rotates in the carriage (26) travel direction so as to pick the ice on said face.

10. Installation according to claim 9, characterized in that said picks are radially slidably mounted on a wheel (74) which engages said plate (34), said picks being mechanically driven so as to hammer said ice.
